# EUROPÄISCHE PATENTSCHRIFT

(11) **EP 0 828 884 B1**
(45) Veröffentlichungstag und Bekanntmachung des Hinweises auf die Patenterteilung: **26.01.2000**
(21) Anmeldenummer: 96909002.6
(22) Anmeldetag: 26.04.1996
(51) Int. Cl.: D03D 51/34

(54) **ELEKTROSTATISCHER SCHUSSFADENWÄCHTER FÜR EINE REIHENFACHWEBMASCHINE**
ELECTROSTATIC WEFT STOP MOTION FOR A SHED COURSE LOOM
CASSE TRAME ELECTROSTATIQUE DESTINEE A UN METIER A TISSER AVEC OUVERTURE DES FILS EN SERIE

(30) Priorität: 02.06.1995 CH 163895
(43) Veröffentlichungstag der Anmeldung: 18.03.1998
(73) Patentinhaber: SULZER TEXTIL AG, 8630 Rüti (CH)
(72) Erfinder: MARKWARD, Dietmar, CH-8630 Rüti (CH); SCHAICH, Urs, CH-8733 Eschenbach (CH)
(74) Vertreter: Heubeck, Bernhard
(86) Internationale Anmeldenummer: CH9600159
(87) Internationale Veröffentlichungsnummer: WO9638617

(56) Entgegenhaltungen:
- EP-A- 0 139 231
- EP-A- 0 445 489
- EP-A- 0 514 320

## Beschreibung

Die Erfindung betrifft einen elektrostatischen Schussfadenwächter gemäss dem Oberbegriff von Anspruch 1. Die Erfindung betrifft weiter eine Reihenfachwebmaschine mit dem erfindungsgemässen Schussfadenwächter. Die Erfindung betrifft weiter ein Verfahren zum Überwachen eines Schussfadeneintrages mit einem elektrostatischen Schussfadenwächter.

Aus der EP 0 514 320 A1 ist ein elektrostatischer Schussfadenwächter bekannt. Ein derartiger Sensor eignet sich zum Überwachen eines in einer eindimensionalen Richtung eingetragenen Schussfadens. Ein derartiger elektrostatischer Schussfadenwächter detektiert den Durchgang einer Schussfadenspitze oder die Anwesenheit eines Schussfadens, wobei der Schussfaden jeweils elektrostatisch geladen ist.

Ein Nachteil dieser bekannten Ausführungform ist darin zu sehen, dass der Schussfadenwächter nur geeignet ist, einen sich in einer eindimensionalen Richtung bewegenden Schussfaden zu detektieren. Sobald sich ein Schussfaden gleichzeitig in einer zusätzlichen Richtung bewegt ist der Schussfaden nicht mehr eindeutig detektierbar.

Der Erfindung liegt die Aufgabe zugrunde, einen berührungslosen Schussfadenwächter vorzuschlagen, der die genannten Nachteile überwindet.

Diese Aufgabe wird gelöst gemäss den Merkmalen von Anspruch 1. Die abhängigen Ansprüche 2 bis 8 beziehen sich auf weitere, vorteilhafte Ausgestaltungen des erfindungsgemässen Schussfadenwächters. Die Ansprüche 9 bis 15 beziehen sich auf eine Reihenfachwebmaschine mit dem erfindungsgemässen Schussfadenwächter. Die Aufgabe wird weiter gelöst mit einem Verfahren nach Anspruch 16.

Der erfindungsgemässe Schussfadenwächter eignet sich für Reihenfachwebmaschinen zur Überwachung eines Schussfadeneintrages in eine Reihenfachwebmaschine. Reihenfachwebmaschinen weisen einen walzenförmigen Rotor auf, an dessen Oberfläche fachbildende Elemente angeordnet sind, um in den Kettfäden ein Webfach zu erzeugen, sodass ein Schussfaden mit Unterstützung eines Fluides sich in Längsrichtung des Rotors bewegend in das Webfach eintragbar ist. Während dem Schussfadeneintrag führt der Rotor zudem eine Rotation um dessen Rotationsachse aus, sodass der Schussfaden nebst einer in linear Richtung verlaufenden Eintragsbewegung zudem eine Rotationsbewegung um das Zentrum der Rotationsachse ausführt.

Ein Vorteil des erfindungsgemässen Schussfadenwächters ist darin zu sehen, dass der Schussfaden während einer längeren im Webrotor zurückgelegten Teilstrecke überwachbar ist. Mit bekannten Sensoren basierend auf dem elektrostatischen Messprinzip oder einem optischen Messprinzip wäre zum Überwachen eines in mehr als einer Dimension bewegten Schussfadens eine Mehrzahl von Sensoren erforderlich. Ein Vorteil des erfindungsgemässen Schussfadenwächters ist somit darin zu sehen, dass zur Überwachung ein einziger Sensor genügt.

Die Erfindung wird an Hand von mehreren Ausführungsbeispielen im Detail beschrieben. Es zeigen:
- Fig. 1: eine perspektivische Ansicht einer Reihenfachwebmaschine mit elektrostatischen Sensoren;
- Fig. 2: eine schusseintragsseitige Aufsicht auf den Webrotor mit einem Schussfadenwächter;
- Fig. 3: eine schussankunftsseitige Aufsicht auf den Webrotor mit einem Schussfadenwächter;
- Fig. 4a, 4b, 4c: Schnitte durch verschiedene Ausführungsformen von elektrostatischen Sensoren;
- Fig. 5a, 5b: eine Aufsicht auf weitere Ausführungsbeispiele eines Schussfadenwächters.

Fig. 1 zeigt eine perspektivische, stark vereinfachte Ansicht einer Reihenfachwebmaschine 1, welche einen walzenförmigen Webrotor 3 aufweist, mit einer Rotationsachse 3a und einer Drehrichtung 3b. An der zylinderförmigen Oberfläche des Webrotors 3 sind nicht dargestellte Fachbildungsorgane angeordnet, welche die den Webrotor 3 umschlingenden Kettfäden 7a, 7b in eine Hochfachstellung bzw. in eine Tieffachstellung bringen und dadurch ein Webfach öffnen, durch welches Schussfäden, 4a, 4b, 4c, 4d, derart eintragbar sind, dass ein Gewebe 7 entsteht. Die Schussfäden 4a, 4b, 4c, 4d werden von einem Schussfadenvorrat 4 abgezogen, und über Fördermittel einer Fluiddüse 5 zugeführt, welche die Schussfäden durch im Webrotor 3 eingelassene oder durch Fachbildungsorgane ausgebildete Schusseintragskanäle 6 fördert. Die dargestellte Reihenfachwebmaschine weist das Charakteristikum auf, dass gleichzeitig vier Schussfäden 4a, 4b, 4c, 4d durch Schusseintragskanäle in die geöffneten Webfächer eingetragen werden können. Dabei verlaufen die Schusseintragskanäle parallel zur Rotationsachse 3a des Webrotors 3. Zudem führt der Webrotor 3 eine in Rotationsrichtung 3b verlaufene Rotation aus, so dass die eingetragenen Schussfäden 4a, 4b, 4c, 4d nebst einer Translationsbewegung parallel zur Rotationsachse 3a auch eine Rotationsbewegung in Drehrichtung 3b zum Gewebe 7 hin ausführen. Schusseintragsseitig ist an der Stirnfläche des Webrotors 3 ein elektrostatischer Schussfadenwächter 2 mit einem Befestigungsteil 2a und elektrischen Leitern 2b, 2c angeordnet. Auf der entgegengesetzten Stirnfläche des Webrotors 3 ist ebenfalls ein bezüglich dem Schussfadenwächter 2 in Drehrichtung 3b um einen Winkelbetrag β versetzter Schussfadenwächter 20 angeordnet. Dieser Schussfadenwächter weist eine U-förmig ausgestaltete Abtastelektrode mit einem Basisteil 2d und zwei Schenkelteilen 2e, 2f auf. Weiter weist der Schussfadenwächter ein Befestigungsteil 2a sowie elektrische Leiter 2b, 2c auf.

In Fig. 2 ist eine Aufsicht auf die Stirnfläche des schusseintragsseitigen Endes des Webrotors 3 mit Rotationsachse 3a und Drehrichtung 3b dargestellt. Der Schussfadenwächter 2 weist in seinem Inneren eine strichliert dargestellte Abtastelektrode 9 auf, welche U-förmig ausgestaltet ist und ein Basisteil 9d sowie zwei Schenkelteile 9e, 9f aufweist. Zudem ist die Verlaufsbahn 8 des in Rotationsrichtung 3b sich bewegenden Schussfadens 4a dargestellt.

Die Abtastelektrode 9 ist in Form einer offenen Schlinge ausgestaltet, wobei die Schlinge aus dem Basisteil 9d und den zwei Schenkelteilen 9e, 9f besteht, und wobei die Schenkelteile 9e, 9f länger ausgestaltet sind als das Basisteil 9d, so dass sich eine U-förmig oder V-förmig ausgestaltete Abtastelektrode 9 ergibt. Der Schussfadenwächter 2 wird vorteilhafterweise derart bezüglich dem Webrotor 3 angeordnet, dass die Schussfadenspitze eines neu eingetragenen Schussfadens 4d die U-förmige Ausnehmung der Abtastelektrode im Bereich des Basisteils 9d passiert, so dass der Schussfaden 4d während einer Drehung des Webrotors 3 um einen Winkel γ noch im Zwischenraum der U-förmig ausgestalteten Abtastelektrode 9 verbleibt. Der Schussfadenwächter 2 ist somit in der Lage, den Eintrag des Schussfadens 4d über einen Drehwinkel γ des Webrotors 3 zu überwachen.

Die Abtastelektrode 9 ist in einer Vielzahl von Möglichkeiten ausgestaltbar. Fig. 2 zeigt eine schicht- oder plattenförmig ausgebildete Abtastelektrode 9, wobei im Schnitt entlang der Linie A-A ein Schnitt durch den rechten Schenkelteil 9e dargestellt ist, welcher einen schichtförmigen Aufbau aufweist mit zwei metallischen, ebenen Aussenlagen 2g, dazwischen einem elektrischen Isolationsmittel 2h, in welches der elektrisch leitende Schenkelteil 9e eingelassen ist. Das Schenkelteil 9e kann auch, wie in Fig. 4b dargestellt, derart angeordnet sein, dass es auf einer dem Schussfaden zugewandten Seite offen liegt, daher nicht von einem Isolationsmittel 2h umgeben ist, oder dass mit dem Schenkelteil 9e ein vorstehendes metallisches Teil 2i verbunden ist, um die elektrostatische Ladung eines Schussfadens besser zu erfassen. Der Schussfadenwächer 2 gemäss Fig 2 weist eine elektronische Schaltung 10 auf, welche zumindest einen Verstärker umfasst, wobei die Abtastelektrode 9 über einen elektrischen Leiter 2b mit der elektronischen Schaltung 10 verbunden ist, und wobei zwei elektrischer Leiter 2c von der elektronischen Schaltung 10 nach Aussen führen zu einer nachgelagerten Signalverarbeitungsvorrichtung.

Fig. 3 zeigt eine Aufsicht auf das schussankunftseitige Ende des Webrotors 3 mit Rotationsachse 3a und Drehrichtung 3b. Der elektrostatische Schussfadenwächter 2 mit Befestigungselement 2a und elektrischem Leiter 2c weist wiederum eine in Form einer offenen Schlinge ausgestaltete Abtastelektrode 9 auf, welche ein Basisteil 9d und zwei Schenkelteile 9e, 9f umfasst, wobei die Schenkelteile 9e, 9f länger ausgestaltet sind als das Basisteil 9d, und wobei die Abtastelektrode 9 U-förmig oder V-förmig ausgestaltet ist. Der elektrostatische Schussfadenwächter 2 ist schussankunftseitig derart bezüglich dem Webrotor 3 angeordnet, dass sich die Schussfadenspitze eines sich eintragenden Schussfadens 4d im Bereich des Basisteils 9d durch die von der Abtastelektrode 9 ausgebildeten, in Drehrichtung offenen Schlinge bewegt, so dass der Schussfaden 4d wiederum während einem Drehwinkel γ des Webrotors 3 von der Abtastelektrode 9 des Schussfadenwächters 2 detektierbar ist. Fig. 4c zeigt einen Schnitt entlang der Linie B-B gemäss Fig. 3 durch ein Schenkelteil 9e der Abtastelektrode 9. Im vorliegenden Ausführungsbeispiel ist die Abtastelektrode 9 als kreisförmiger Leiter ausgestaltet, der in einem elektrisch isolierenden Mittel 2h, zum Beispiel einem Kunststoff, angeordnet ist.

Die beiden Schenkelteile 9e, 9f der Abtastelektrode 9 sind vorzugsweise derart ausgestaltet, dass die beiden Schenkelteile 9e, 9f eine gleich gerichtete Krümmung aufweisen, so dass der Verlauf der Schenkelteile 9e, 9f der Kurvenbahn 8 des Schussfadens angepasst ist. Die Schenkelteile 9e, 9f können derart ausgestaltet sein, dass sie einen gemeinsamen Krümmungsmittelpunkt 3a aufweisen, der vorzugsweise auch mit der dem Drehzentrum der Rotationsachse 3a zusammenfällt. Die Abtastelektrode 9 mit Schenkelteilen 9e, 9f wird vorzugsweise derart bezüglich dem Webrotor 3 angeordnet, dass die beiden Schenkelteile 9e, 9f senkrecht zum Verlauf der Rotationsachse 3a bzw. senkrecht zur Schusseintragsrichtung eines Schussfadens 4a verlaufen. Der Schussfadenwächter 2 wird bezüglich einem Webrotor vorzugsweise derart angeordnet, dass die beiden Schenkelteile 9e, 9f, ausgehend vom Basisteil 9d, in Rotationsrichtung 3b des Webrotors verlaufend angeordnet sind. Der elektrostatische Schussfadenwächter mit Abtastelektrode 9 ist stirnseitig zum Webrotor 3, schusseintragseitig oder schussaustragseitig anzuordnen. Der Schussfadenwächter 2 kann auch im Bereich des walzenförmigen Webrotors an dessen Oberfläche angeordnet sein, um einen Schussfaden innerhalb des Durchgangs im Webrotor zu detektieren.

Zum Überwachen eines Schussfadeneintrages mit dem erfindungsgemässen Schussfadenwächter 2 ist folgendes Verfahren durchführbar: Ein Schussfaden wird in einer Schusseintragsrichtung und in einer dazu quer oder senkrecht verlaufenden Richtung bewegt, wobei ein Schussfadenwächter mit einer in Form einer offenen Schlinge ausgestalteten Abtastelektrode 9 verwendet wird, und wobei der Schussfaden zumindest über einem Teil der in Querrichtung verlaufenden Bewegungsbahn innerhalb der offenen Schlinge der Abtastelektrode 9 verlaufend bewegt wird. Dadurch lässt sich ein Schussfaden, welcher nebst einer Bewegung in Schusseintragsrichtung noch eine zusätzliche Bewegung in einer weiteren Richtung ausführt eindeutig überwachen und detektieren.

Fig. 5a zeigt ein weiteres Ausführungsbeispiel eines Schussfadenwächters 2. Dier Schussfadenwächter 2 weist zumindest eine einzige, länglich ausgestaltete, in Rotationsrichtung 3b verlaufende Abtastelektorde 9e, 9f auf. Im dargestellten Ausführungsbeispiel weist der Schussfadenwächter 2 ein in Form einer offenen Schlinge ausgestaltetes Endteil 2i auf, welches zwei in Rotationsrichtung 3b verlaufende Schenkelteile 2e,2f sowie ein Basisteil 2d umfasst. In jedem Schenkelteil 2e, 2f ist eine Abtastelektrode 9e, 9f angeordnet, welche einzeln über einen metallischen Leiter 2b mit einer elektronischen Verstäkerschaltung 10 verbunden sind, sodass ein Differenzsignal der beiden in den Abtastelektroden 9e, 9f auftretenden Signale ausgewertet wird. Der Schussfadenwächter 2 gemäss Fig. 5a kann auch derart ausgestaltet sein, dass er nur eine innenliegende oder aussenliegende Abtastelektrode 9e, 9f aufweist, deren Signal zur elektronischen Verstärkerschaltung 10 geführt wird. Fig. 5b zeigt ein entsprechendes Ausführungsbeispiel mit einer einzigen, zum Drehzentrum des Webrotors hin angeordneten Abtastelektrode 9f. Weiter ist es möglich, dass der Schussfadenwächter 2 zwei Abtastelektroden 9e, 9f aufweist, wobei eine der beiden Abtastelektroden 9e, 9f geerdet beziehungsweise elektrisch mit der Masse verbunden ist.

## Patentansprüche

1. Elektrostatischer Schussfadenwächter (2), angeordnet an einem Webrotor (3), für eine Reihenfachwebmaschine, welche einen in einer Rotationsrichtung (3b) drehbaren Webrotor (3) ausweist, dadurch gekennzeichnet, dass der Schussfadenwächter (2) eine länglich ausgestaltete, in Rotationsrichtung (3b) verlaufende Abtastelektrode (9;9e;9f) aufweist, wobei der Schussfadenwächter (2) derart bezüglich des Webrotors (3) angeordnet ist, dass sich ein Schussfaden zumindest über einem Teil seiner Bewegungsbahn in Verlaufsrichtung der Abtastelektrode (9; 9e; 9f) bewegt.

2. Elektrostatischer Schussfadenwächter (2) nach Anspruch 1, dadurch gekennzeichnet, dass der Schussfadenwächter (2) ein in Form einer offenen Schlinge ausgestaltetes Endteil (2i) aufweist, welches zwei in Rotationsrichtung (3b) verlaufende Schenkelteile (2e, 2f) sowie ein Basisteil (2d) umfasst, wobei zumindest in einem der Schenkelteile (2e, 2f) eine Abtastelektrode (9e, 9f) angeordnet ist.

3. Elektrostatischer Schussfadenwächter (2) nach Anspruch 2, dadurch gekennzeichnet, dass in jedem der beiden Schenkelteile (2e, 2f) eine Abtastelektrode (9e, 9f) angeordnet ist, und dass eine der Abtastelektroden (9e, 9f) geerdet ist.

4. Elektrostatischer Schussfadenwächter (2) nach Anspruch 2, dadurch gekennzeichnet, dass die Abtastelektrode (9) in Form einer offenen Schlinge ausgestaltet ist, wobei die Schlinge aus einem Basisteil (9d) und den beiden Schenkelteilen (9e, 9f) besteht, und wobei die Schenkelteile (9e,9f) länger ausgestaltet sind als das Basisteil (9d).

5. Elektrostatischer Schussfadenwächter nach Anspruch 4, dadurch gekennzeichnet, dass die Abtastelektrode (9) U-förmig oder V-förmig ausgestaltet ist.

6. Elektrostatischer Schussfadenwächter nach einem der Ansprüche 1 bis 5, dadurch gekennzeichnet, dass die Abtastelektroden (9e, 9f) eine gleich gerichtete Krümmung aufweisen.

7. Elektrostatischer Schussfadenwächter nach Anspruch 6, dadurch gekennzeichnet, dass die Abtastelektroden (9e, 9f) einen gemeinsamen Krümmungsmittelpunkt (3a) aufweisen.

8. Elektrostatischer Schussfadenwächter nach einem der Ansprüche 1 bis 7, dadurch gekennzeichnet, dass die Abtastelektroden (9e, 9f) senkrecht oder quer zu einer Schusseintragsrichtung eines Schussfaden (4a, 4b, 4c, 4d) verlaufend ausgerichtet sind.

9. Reihenfachwebmaschine (1) mit einem elektrostatischen Schussfadenwächter (2) nach einem der Ansprüche 1 bis 8.

10. Reihenfachwebmaschine (1) nach Anspruch 9, dadurch gekennzeichnet, dass der Schussfadenwächter (2) derart bezüglich dem Webrotor (3) angeordnet ist, dass die beiden Schenkelteile (2e, 2f) ausgehend vom Basisteil (2d) in Rotationsrichtung (3b) des Webrotors (3) verlaufend angeordnet sind.

11. Reihenfachwebmaschine (1) nach Anspruch 10, dadurch gekennzeichnet, dass der gemeinsame Krümmungsmittelpunkt der Schenkelteile (2e, 2f) und/oder der Abtastelektroden (9e, 9f) mit der Rotationsachse (3a) des Webrotors (3) zusammenfällt.

12. Reihenfachwebmaschine (1) nach einem der Ansprüche 9 bis 11, dadurch gekennzeichnet, dass die Abtastelektrode (9; 9e; 9f) stirnseitig zum Webrotor (3) und/oder relativ zur Oberfläche des walzenförmigen Webrotors (3) angeordnet ist.

13. Reihenfachwebmaschine nach einem der Ansprüche 9 bis 12, dadurch gekennzeichnet, dass mindestens zwei Schussfadenwächter (2, 20) in Verlaufsrichtung der Rotationsachse (3a) beabstandet angeordnet sind.

14. Reihenfachwebmaschine nach Anspruch 13, dadurch gekennzeichnet, dass der schusseintragsseitige Schussfadenwächter (2) bezüglich weiteren Schussfadenwächtern (20) in Drehrichtung (3b) um einen Winkelbetrag β versetzt angeordnet ist.

15. Reihenfachwebmaschine nach Anspruch 14 mit in Rotationsrichtung um einen Winkel α versetzten Schusseintragskanälen, dadurch gekennzeichnet, dass ein fangseitig angeordneter Schussfadenwächter (20) gegenüber dem schusseintragseitig angeordneten Schussfadenwächter (2) in Drehrichtung (3b) um einen oder ein Vielfaches des Winkelbetrages α versetzt angeordnet ist.

16. Verfahren zum Überwachen eines Schussfadeneintrages bei Reihenfachwebmaschinen mit einem in einer Rotationsrichtung (3b) drehbaren Webrotor (3) unter Verwendung eines elektrostatischen Schussfadenwächter, wobei der Schussfaden in einer Schusseintragsrichtung und in einer dazu quer oder senkrecht verlaufenden Richtung bewegt wird, indem ein Schussfadenwächter mit einer länglich ausgestalteten, in Rotationsrichtung verlaufenden Abtastelektrode (9; 9e; 9f) verwendet wird, und indem der Schussfaden zumindest über einem Teil der in Querrichtung verlaufenden Bewegungsbahn in Verlaufsrichtung der Abtastelektrode (9; 9e; 9f) bewegt wird.

## Claims

1. Electrostatic weft thread monitor (2) arranged at a weaving rotor (3) for a series shed weaving machine which has a weaving rotor (3) rotatable in a direction of rotation (3b), characterised in that the weft thread monitor (2) has an elongatedly executed sampling electrode (9; 9e; 9f) extending in the direction of rotation (3b), with the weft thread monitor (2) being arranged with respect to the weaving rotor (3), so that a weft thread moves, at least over a part of its path of movement, in the direction of extent of the sampling electrode (9; 9e; 9f).

2. Electrostatic weft thread monitor (2) in accordance with claim 1 characterised in that the weft thread monitor (2) has an end part (2i) executed in the form of an open loop which comprises two limb parts (2e, 2f) extending in the direction of rotation (3b) as well as a base part (2d), with a sampling electrode (9e, 9f) being placed in at least one of the limb parts (2e, 2f).

3. Electrostatic weft thread monitor (2) in accordance with claim 2 characterised in that a sampling electrode (9e, 9f) is placed in each of the limb parts (2e, 2f); and in that one of the sampling electrodes (9e, 9f) is earthed.

4. Electrostatic weft thread monitor (2) in accordance with claim 2 characterised in that the sampling electrode (9) is executed in the form of an open loop, with the loop consisting of a base part (9d) and the two limb parts (9e, 9f), and with the limb parts (9e, 9f) being made longer than the base part (9d).

5. Electrostatic weft thread monitor in accordance with claim 4 characterised in that the sampling electrode (9) is executed in U-shape or in V-shape.

6. Electrostatic weft thread monitor in accordance with one of the claims 1 to 5 characterised in that the sampling electrodes (9e, 9f) have a curvature in the same direction.

7. Electrostatic weft thread monitor in accordance with claim 6 characterised in that the sampling electrodes (9e, 9f) have a common centre of curvature (3a).

8. Electrostatic weft thread monitor in accordance with one of the claims 1 to 7 characterised in that the sampling electrodes (9e, 9f) are directed to extend perpendicular or transverse to a weft thread insertion direction of a weft thread (4a, 4b, 4c, 4d).

9. Series shed weaving machine (1) with an electrostatic weft thread monitor (2) in accordance with one of the claims 1 to 8.

10. Series shed weaving machine (1) in accordance with claim 9 characterised in that the weft thread monitor (2) is arranged with respect to the weaving rotor (3) in such a manner that the two limb parts (2e, 2f) are arranged, beginning from the base part (2d), to extend in the direction of rotation (3b) of the weaving rotor (3).

11. Series shed weaving machine (1) in accordance with claim 10 characterised in that the common centre of curvature of the limb parts (2e, 2f) and/or of the sampling electrodes (9e, 9f) coincides with the axis of rotation (3a) of the weaving rotor (3).

12. Series shed weaving machine (1) in accordance with one of the claims 9 to 11 characterised in that the sampling electrode (9; 9e; 9f) is arranged at the side face with respect to the weaving rotor (3) and/or relative to the surface of the roller-shaped weaving rotor (3).

13. Series shed weaving machine in accordance with one of the claims 9 to 12 characterised in that at least two weft thread monitors (2, 20) are placed at spacings in the direction of extension of the rotational axis (3a).

14. Series shed weaving machine in accordance with claim 13 characterised in that the weft thread monitor (2) at the weft insertion side is arranged offset by an angle of magnitude β in the direction of rotation (3b) with respect to further weft thread monitors (20).

15. Series shed weaving machine in accordance with claim 14 with weft insertion channels offset by an angle α in the direction of rotation, characterised in that a weft thread monitor (20) placed at the receiving side is arranged displaced once or by a multiple of the angular magnitude α in the direction of rotation (3b) with respect to the weft thread monitor (2) placed at the weft insertion side (2).

16. Method for the monitoring of a weft insertion in series shed weaving machines, with a weaving rotor (3) rotatable in a direction of rotation (3b), with the use of an electrostatic weft thread monitor, wherein the weft thread is moved in a weft insertion direction and in a direction extending perpendicular or transverse thereto, wherein a weft thread monitor with an elongatedly executed sampling electrode (9; 9e; 9f) extending in the direction of rotation is used, and wherein the weft thread is moved at least over a part of the path of motion extending in the direction of the extent of the sampling electrode (9; 9e; 9f).

## Revendications

1. Casse-trame électrostatique (2), disposé à un rotor de tissage (3), pour un métier à tisser à foule linéaire, qui présente un rotor de tissage (3) apte à tourner dans une direction de rotation (3b), caractérisé en ce que le casse-trame (2) présente une électrode de balayage (9 ; 9e ; 9f) d'une forme oblongue, s'étendant dans la direction de rotation (3b), où le casse-trame (2) est disposé de telle sorte par rapport au rotor de tissage (3) qu'un fil de trame se déplace au moins sur une partie de sa trajectoire dans la direction d'extension de l'électrode de balayage (9 ; 9e ; 9f).

2. Casse-trame électrostatique (2) selon la revendication 1, caractérisé en ce que le casse-trame (2) présente une partie d'extrémité (2i) réalisée sous la forme d'une boucle ouverte qui comprend deux parties de branche (2e, 2f) s'étendant dans la direction de rotation (3b) ainsi qu'une partie de base (2d) où est disposée au moins dans l'une des parties de branche (2e, 2f), une électrode de balayage (9e, 9f).

3. Casse-trame électrostatique (2) selon la revendication 2, caractérisé en ce qu'il est disposé dans chacune des deux parties de branche (2e, 2f) une électrode de balayage (9e, 9f) et en ce que l'une des électrodes de balayage (9e, 9f) est mise à la terre.

4. Casse-trame électrostatique (2) selon la revendication 2, caractérisé en ce que l'électrode de balayage (9) est réalisée sous la forme d'une boucle ouverte, où la boucle est constituée d'une partie de base (9d) et des deux parties de branche (9e, 9f) et où les parties de branche (9e, 9f) sont plus longues que la partie de base (9d).

5. Casse-trame électrostatique selon la revendication 4, caractérisé en ce que l'électrode de balayage (9) est réalisée en forme de U ou en forme de V.

6. Casse-trame électrostatique selon l'une des revendications 1 à 5, caractérisé en ce que les électrodes de balayage (9e, 9f) ont une courbure orientée dans le même sens.

7. Casse-trame électrostatique selon la revendication 6, caractérisé en ce que les électrodes de balayage (9e, 9f) ont un centre de courbure commun (3a).

8. Casse-trame électrostatique selon l'une des revendications 1 à 7, caractérisé en ce que les électrodes de balayage (9e, 9f) sont orientées pour s'étendre perpendiculairement ou transversalement à une direction d'insertion de trame d'un fil de trame (4a, 4b, 4c, 4d).

9. Métier à tisser à foule linéaire (1) avec un casse-trame électrostatique (2) selon l'une des revendications 1 à 8.

10. Métier à tisser à foule linéaire (1) selon la revendication 9, caractérisé en ce que le casse-trame (2) est disposé de telle sorte par rapport au rotor de tissage (3) que les deux parties de branche (2e, 2f) sont disposées pour s'étendre, en partant de la partie de base (2d), dans la direction de rotation (3b) du rotor de tissage (3).

11. Métier à tisser à foule linéaire (1) selon la revendication 10, caractérisé en ce que le centre de courbure commun des parties de branche (2e, 2f) et/ou des électrodes de balayage (9e, 9f) coïncide avec l'axe de rotation (3a) du rotor de tissage (3).

12. Métier à tisser à foule linéaire (1) selon l'une des revendications 9 à 11, caractérisé en ce que l'électrode de balayage (9 ; 9e ; 9f) est disposée au côté frontal au rotor de tissage (3) et/ou relativement à la surface du rotor de tissage (3) en forme de rouleau.

13. Métier à tisser à foule linéaire selon l'une des revendications 9 à 12, caractérisé en ce qu'au moins deux casse-trames (2, 20) sont disposés à un certain écart dans la direction d'extension de l'axe de rotation (3a).

14. Métier à tisser à foule linéaire selon la revendication 13, caractérisé en ce que le casse-trame (2), côté insertion de trame, est décalée d'une valeur angulaire β relativement à d'autres casse-trames (20) dans la direction de rotation (3b).

15. Métier à tisser à foule linéaire selon la revendication 14 avec des canaux d'insertion de trame décalés dans la direction de rotation selon un angle α, caractérisé en ce qu'un casse-trame (20) disposé côté griffe est disposé par rapport au casse-trame (2) disposé au côté insertion de trame d'une manière décalée dans la direction de rotation (3b) d'une valeur angulaire a ou d'un multiple de la valeur angulaire α.

16. Procédé de surveillance d'une insertion de fil de trame dans des métiers à tisser à foule linéaire, avec un rotor de tissage (3) apte à tourner dans une direction de rotation (3b), en utilisant un casse-trame électrostatique, où le fil de trame est déplacé dans une direction d'insertion de trame et dans une direction s'étendant transversalement ou perpendiculairement à celle-ci, en ce qu'on utilise un casse-trame avec une électrode de balayage (9 ; 9e ; 9f) d'une réalisation oblongue, s'étendant dans la direction de rotation, et en ce que le fil de trame est déplacé au moins sur une partie de la trajectoire s'étendant dans la direction transversale, dans la direction d'extension de l'électrode de balayage (9 ; 9e ; 9f).
